# EUROPÄISCHE PATENTSCHRIFT

(11) **EP 0 968 954 B1**
(45) Veröffentlichungstag und Bekanntmachung des Hinweises auf die Patenterteilung: **07.05.2003**
(21) Anmeldenummer: 98810624.1
(22) Anmeldetag: 03.07.1998
(51) Int. Cl.: B66B 5/22

(54) **Bremsfangvorrichtung, insbesondere für Aufzugskabinen**
Safety brake device, particularly for lift cabins
Dispositif parachute notamment pour cabines d'ascenseur

(43) Veröffentlichungstag der Anmeldung: 05.01.2000
(73) Patentinhaber: COBIANCHI LIFTTEILE AG, CH-3110 Münsingen (CH)
(72) Erfinder: Perroud, Ervin, 3110 Münsingen (CH)
(74) Vertreter: BOVARD AG - Patentanwälte

(56) Entgegenhaltungen:
- WO-A-97/31852
- DE-A- 2 251 659

## Beschreibung

Die vorliegende Erfindung betrifft eine Bremsfangvorrichtung, insbesondere für Aufzugskabinen, mit einer durch mindestens ein Federpaket belastbaren ersten Bremsbacke zum Zusammenwirken mit einer Schiene und mindestens einer keilförmigen, zwischen Schiene und einem Gehäuse gleitbar gelagerten zweiten und/oder dritten Bremsbacke mit mindestens einem in einer Öffnung der zweiten und/oder dritten Bremsbacke gelagerten Wälzkörper.

Aus der veröffentlichten PCT-Anmeldung PCT/CH97/00075 (WO-A-9731852) ist eine Bremsfangvorrichtung, insbesondere für Aufzugskabinen bekannt, welche sowohl für den herkömmlichen Fang nach unten als auch für den Fang nach oben verwendet werden kann.

Bei dieser Bremsfangvorrichtung ist die erste in der Vertikalen feste Bremsbacke zweiteilig ausgebildet, wobei die einander zugewandten Flächen der beiden Teile eine schiefe Ebene bilden. Diese Ausführung ist aufwendig herzustellen und mit relativ hohen Kosten verbunden. Im weiteren können die untere und obere keilförmige Bremsbacke nicht unabhängig voneinander eingestellt werden. Es ist eine Aufgabe der vorliegenden Erfindung, eine Bremsfangvorrichtung, insbesondere für Aufzugskabinen zu schaffen, welche die Nachteile des Standes der Technik nicht aufweist. Dies wird erfindungsgemäss dadurch erzielt, dass zwischen mindestens einer zur Vertikalen schrägen Fläche des Gehäuses und der mindestens zweiten und/oder dritten keilförmigen Bremsbacke mindestens eine durch ein Federorgan belastbare, gleitbar angeordnete Platte vorgesehen ist.

Die Bremsfangvorrichtung ist einfach aus dem Fang zu lösen. Die Rollplatten haben die gleiche Funktion wie früher die schiefe Ebene der ersten in der Vertikalen festen Bremsbacke. Die zweite untere und die dritte obere keilförmige Bremsbacke sind gleich ausgebildet, was deren Fabrikation erleichtert. Durch Unterlegen der einen Platte können die untere keilförmige Bremsbacke und die obere keilförmige Bremsbacke verschieden eingestellt werden. Die Leistung bleibt gleich wie beim Gegenstand der oben erwähnten veröffentlichten PCT-Anmeldung. Die Konstruktion ist einfacher und weniger störanfällig. Eine der keilförmigen Bremsbacken wird durch Einstellen des Federpakets der ersten vertikal festen Bremsbacke eingestellt, die andere keilförmige Bremsbacke mit Distanzplättchen zwischen der L-förmigen Rollplatte und dem Gehäuse.

Bevorzugte Ausführungsformen ergeben sich aus den abhängigen Ansprüchen.

Im folgenden wird anhand der beiliegenden Zeichnung ein Ausführungsbeispiel der Erfindung näher beschrieben. Es zeigen
Fig. 1 eine Ansicht der Bremsfangvorrichtung von vorne,
Fig. 2 eine Ansicht der Bremsfangvorrichtung gemäss Fig. 1 von oben, Pfeil A,
Fig. 3 die Bremsfangvorrichtung im Ruhezustand,
Fig. 4 die Bremsfangvorrichtung mit der einrückenden unteren keilförmigen Bremsbacke,
Fig. 5 die Bremsfangvorrichtung mit der unteren keilförmigen Bremsbacke in Bremsstellung,
Fig. 6 die Bremsfangvorrichtung mit der ausrückenden unteren Bremsbacke,
Fig. 7 einen Vertikalschnitt durch das Gehäuse der Bremsfangvorrichtung.

Fig. 1 zeigt eine Vorderansicht der Bremsfangvorrichtung 1. Diese umfasst zwei Halteplatten 2 und 3 und zwei dazwischen horizontal angeordnete Stangen 4 und 5. Die Stangen 4 und 5 sind oben mit Schrauben 6, 7, 8 und 9 an den Halteplatten 2 und 3 befestigt. Die Stange 5 ist noch mit einer Feder 10 versehen. Die Stangen 4 und 5 halten das Gehäuse 11 für eine erste, in der Vertikalen feste Bremsbacke 12, eine zweite untere keilförmige Bremsbacke 13 und eine dritte obere keilförmige Bremsbacke 14. Die erste Bremsbacke 12 ist durch zwei, durch Bolzen 15 geführte Federpakete 16 und 17 belastet. Die feste Bremsbacke 12 drückt in der Fangstellung auf die Schiene 18. Über dem Gehäuse 11 im Bereich der unteren und oberen keilförmigen Bremsbacken 13 und 14 ist eine Führungsplatte 19 angeordnet. In der Führungsplatte sind zwei Schlitze 20 und 21 vorgesehen, die parallel zur in bezug auf die Schiene schrägen Seite der unteren und oberen keilförmigen Bremsbacke verlaufen. Ein um einen Drehpunkt 22 drehbarer Hebel 23 ist mit einem Verbindungsstück 24 verbunden. Das Verbindungsstück 24 ist mit einem im Liftschacht umlaufenden Seil 25 verbunden. Es wird auf die veröffentlichte PCT-Anmeldung PCT/CH97/00075 verwiesen. In der Mitte des Gehäuses 11 zwischen den Schrauben 8 und 9 ist eine Anschlagschraube 26 angeordnet.

In Fig. 2 ist eine Ansicht von oben gemäss Pfeil A der Fig. 1 dargestellt. Weiter ist noch eine vom Hebel 23 abgebogene Lasche 27 ersichtlich. Die mit dem Hebel 23 verbundene, vierkantförmige Drehachse 28 ist an der Kabine gelagert und verbindet die beiden Fangköpfe, um die Auslösung synchron zu gestalten.

Fig. 3 zeigt eine Vorderansicht, teilweise geschnitten, der Bremsfangvorrichtung. Die untere und obere keilförmige Bremsbacke 13 und 14 befinden sich im Ruhezustand. Die beiden Bremsbacken 13 und 14 sind an ihrem schmalen Ende durch einen Stab 29 miteinander verbunden. Etwa in der Mitte der keilförmigen Bremsbacken 13 und 14 sind Wälzkörper 30 und 31 angeordnet. Die Wälzkörper können zylindrisch oder kugelförmig sein. Bei der Ausbildung als zylindrische Rolle kann dieselbe glatt, gerändelt, gefräst oder gebordelt sein. Die zentrischen Öffnungen 32 und 33 in den Wälzkörpern 30 und 31 sind etwas grösser als die Bolzen 34 und 35, um welche sich die Wälzkörper drehen. Die Bohrungen 36 und 37 in der unteren keilförmigen Bremsbacke und die Bohrungen 38 und 39 in der oberen keilförmigen Bremsbacke dienen zum verschiebbaren Befestigen der Bremsbacken 13 und 14 in den Schlitzen 20 und 21 der Führungsplatte 19. Die Bohrung 40 oben in der oberen keilförmigen und die Bohrung 74 unten in der unteren keilförmigen Bremsbacke dienen zum Befestigen des Auslösemechanismus 23, 27, je nachdem, ob der Einbau der Fangvorrichtung oben oder unten an der Kabine erfolgt. An den inneren, der unteren und oberen keilförmigen Bremsbacke 13 und 14 zugewandten, abgewinkelten Teilen 41 und 42 des Gehäuses sind L-förmige gegossene oder gefräste Rollplatten 43 und 44 angelegt. Die Rollplatten gleiten auf den abgewinkelten Teilen 41 und 42 des Gehäuses. Die Rollplatten weisen an ihren sich zugewandten Enden je eine Vertiefung 45 und 46 auf. Zwei mit Druckfedern 47 und 48 versehene Schrauben 49 und 50 sind in Bohrungen 51 und 52 der kurzen Schenkel 53 und 54 der Rollplatten 43 und 44 sowie in Bohrungen 55 und 56 im Gehäuse 11 eingesetzt. Die Druckfedern 47, 48 sind konzentrisch zu den Schrauben 49, 50 angeordnet. An die kurzen Schenkel 53 und 54 schliessen sich lange Schenkel 72 und 73 an. Die erste Bremsbacke 12 und die untere und obere keilförmige Bremsbacke 13 und 14 sind an ihrer der Schiene 18 zugekehrten Seite mit Querrillen 57, 58 und 59 versehen. Mit einer Schraube 60 werden die erste Bremsbacke 12 und das Gehäuse 11 zusammengehalten. Im weiteren bewirkt diese Schraube eine kleine Vorspannung der Tellerfedern 16 und 17. Aus dieser Figur ist im weiteren der zweite Bolzen 61 der festen Bremsbacke ersichtlich. Für die Bremsung nach unten und nach oben können gleiche keilförmige Bremsbacken 13 und 14 verwendet werden. Die feste Bremsbacke 12 ist nicht mehr doppelt ausgebildet. Die schiefe Ebene fällt weg, was eine kostengünstigere Herstellung ermöglicht. Die Rollplatten 43 und 44 haben die gleiche Funktion wie früher die schiefe Ebene der ersten Bremsbacke gemäss der veröffentlichten PCT-Anmeldung PCT/CH97/00075. Über die Unterlagsscheiben 62, 63 stellt man den Druck der Tellerfederpakete 16, 17 auf die Bremsbacke 12 bzw. auf den nach unten bremsenden Keil 13 oder den nach oben bremsenden Keil 14 ein. Eine der Rollplatten 43, 44 ist etwas dünner ausgebildet als die andere Rollplatte 43. Es können zwischen der oberen und/oder unteren Rollplatte und dem abgewinkelten Teil 41, 42 des Gehäuses Plättchen 71 unterlegt werden, was zusätzlich ermöglicht, die untere und obere keilförmige Bremsbacke 13 und 14 verschieden einzustellen. Das Gehäuse 11 ist symmetrisch gebaut, was ermöglicht, für links und rechts, oben oder unten an der Liftkabine nur eine Gehäuseausführung zu benutzen, wodurch die Vielfalt der Lagerhaltung halbiert wird. Der Winkel der Rollplatten 43 und 44, der schiefen Seiten 64 und 65 der unteren und oberen keilförmigen Bremsbacke 13 und 14 und der abgewinkelten Teile 41 und 42 des Gehäuses 11 weisen einen Winkel in bezug auf die Schiene von etwa 5 bis 8 ° auf. Bei einem zu kleinen Winkel ergibt sich ein hartes Lösen aus dem Fang; bei einem zu grossen Winkel wird beim Einziehen gar nicht gebremst.

Gemäss Fig. 4 ist die untere keilförmige Bremsbacke in einrückendem Zustand befindlich, nachdem die in dieser Figur nicht dargestellte, obere keilförmige Bremsbacke 14 durch den Auslösehebel 23 angehoben wurde. Beim Bremsen nach unten rollt die Rolle 30 der unteren keilförmigen Bremsbacke zwischen der unteren Rollplatte 43 und der Schiene 18. Bei einrückender oberer Bremsbacke 14, d.h. beim Bremsen nach oben, rollt die Rolle 31 zwischen der oberen Rollplatte 44 und der Schiene 18.

In Fig. 5 ist die Bremsfangvorrichtung in der Bremsstellung gegen unten dargestellt. Die Rolle 30 ist etwas in die Vertiefung 45 zurückgewichen und die untere Bremsbacke 13 ist zwischen der unteren Rollplatte 43 und der Schiene 18 verkeilt. Die mit der Liftkabine verbundene Bremsfangvorrichtung stoppt in dieser Position die Liftkabine. Die erste Bremsbacke 12 und die untere keilförmige Bremsbacke 13 liegen mit ihren zwischen den Querrillen 57 und 58 befindlichen Teilen fest an der Schiene 18 an. Die obere keilförmige Bremsbacke 14 ist in dieser Figur nicht eingezeichnet.

Gemäss Fig. 6 ist die Bremsfangvorrichtung in ausrückender Position befindlich. Die untere keilförmige Bremsbacke 13 gleitet mit der unteren Rollplatte 43 nach unten, wobei die Druckfeder 47 zusammengedrückt wird. Die konzentrisch zu den Schrauben 49 und 50 angeordneten Druckfedern 47 und 48 bewirken, dass die Rollplatten 43, 44 nach dem Lösen aus dem Fang wieder in die Grundstellung zurückgehen.

In Fig. 7 ist ein Längsschnitt durch das Gehäuse 11 der Bremsfangvorrichtung dargestellt. Das Gehäuse ist symmetrisch zur Mittelebene B und kann deshalb links und rechts, oben oder unten an der Liftkabine eingesetzt werden. Die Bohrungen 66 und 67 dienen zur Aufnahme der Bolzen 15 und 61. Die Ausnehmungen 68 und 69 dienen zur Aufnahme der Einstell-Unterlagsscheiben 62 und 63. Die Ausnehmung 70 dient zur Aufnahme der Schraube 60.

## Patentansprüche

1. Bremsfangvorrichtung (1), insbesondere für Aufzugskabinen, mit einer durch mindestens ein Federpaket (16, 17) belastbaren ersten Bremsbacke (12) zum Zusammenwirken mit einer Schiene (18) und mindestens einer keilförmigen, zwischen Schiene (18) und einem Gehäuse (11) gleitbar gelagerten zweiten und/oder dritten Bremsbacke (13, 14) mit mindestens einem in einer Öffnung der zweiten und/oder dritten Bremsbacke (13, 14) gelagerten Wälzkörper (30, 31), **dadurch gekennzeichnet, dass** zwischen mindestens einer zur Vertikalen schrägen Fläche (41, 42) des Gehäuses (11) und der mindestens zweiten und/oder dritten keilförmigen Bremsbacke (13, 14) mindestens eine durch ein Federorgan (47, 48) belastbare, gleitbar angeordnete Platte (43, 44) vorgesehen ist.

2. Bremsfangvorrichtung nach Patentanspruch 1, **dadurch gekennzeichnet, dass** die Platte (43, 44) L-förmig abgewinkelt ausgebildet ist.

3. Bremsfangvorrichtung nach Patentanspruch 2, **dadurch gekennzeichnet, dass** der kurze Schenkel (53, 54) der Platte (43, 44) mit einer Bohrung zur Aufnahme einer Schraube (49, 50) versehen ist.

4. Bremsfangvorrichtung nach einem der vorangehenden Patentansprüche, **dadurch gekennzeichnet, dass** das Federorgan (47, 48) als Druckschraube (47, 48) ausgebildet ist.

5. Bremsfangvorrichtung nach Patentanspruch 3, **dadurch gekennzeichnet, dass** das Federorgan (47, 48) konzentrisch zur Schraube (49, 50) angeordnet ist.

6. Bremsfangvorrichtung nach einem der vorangehenden Patentansprüche, **dadurch gekennzeichnet, dass** der längere Schenkel (72, 73) der Platte (43, 44) an seinem Ende (45, 46) verjüngt ausgebildet ist.

7. Bremsfangvorrichtung nach einem der vorangehenden Patentansprüche, **dadurch gekennzeichnet, dass** eine untere (13) und eine obere (14) keilförmige Bremsbacke vorgesehen ist, wobei die beiden Bremsbacken mit einem Verbindungsglied (29) miteinander verbunden sind.

8. Bremsfangvorrichtung nach einem der vorangehenden Patentansprüche, **dadurch gekennzeichnet, dass** zwischen dem längeren Schenkel (72, 73) mindestens eine der Platten (43, 44) und der schrägen Fläche (41, 42) des Gehäuses (11) Unterlagselemente (71) vorgesehen sind.

9. Bremsfangvorrichtung nach einem der vorangehenden Patentansprüche, **dadurch gekennzeichnet, dass** die erste, zweite und/oder dritte Bremsbacke (11, 13, 14) mit Querrillen (57, 58, 59) versehen sind.

10. Bremsfangvorrichtung nach einem der vorangehenden Patentansprüche, **dadurch gekennzeichnet, dass** der Winkel der längeren Schenkel (72, 73) der Platten (42, 43) in bezug auf die Vertikale etwa 5 ° - 8 ° beträgt.

11. Bremsfangvorrichtung nach einem der vorangehenden Patentansprüche, **dadurch gekennzeichnet, dass** das Gehäuse (11) symmetrisch zu einer horizontalen Mittelebene (B) angeordnet ist.

## Claims

1. Safety brake device (1), particularly for lift cabins, with a first brake shoe loadable through at least one spring assembly (16, 17) for co-operating with a rail (18) and at least one cuneiform second and/or third brake shoe (13, 14), slideably borne between rail (18) and a housing (11), with at least one roll body (30, 31) borne in an opening of the second and/or third brake shoe (13, 14), **characterised in that** at least one slidingly disposed plate (43, 44), loadable through a spring element (47, 48), is provided between at least one surface (41, 42), inclined with respect to the vertical, of the housing (11) and the at least second and/or third cuneiform brake shoe (13, 14).

2. Safety brake device according to claim 1, **characterised in that** the plate (43, 44) is designed L-shaped offset.

3. Safety brake device according to claim 2, **characterised in that** the short leg (53, 54) of the plate (43, 44) is provided with a bore for receiving a screw (49, 50).

4. Safety brake device according to one of the preceding claims, **characterised in that** the spring element (47, 48) is designed as pressure screw.

5. Safety brake device according to claim 3, **characterised in that** the spring element (47, 48) is disposed concentrically with respect to the screw (49, 50).

6. Safety brake device according to one of the preceding claims, **characterised in that** the longer leg (72, 73) of the plate (43, 44) is designed tapered at its end (45, 46).

7. Safety brake device according to one of the preceding claims, **characterised in that** a lower (13) and an upper (14) cuneiform brake shoe is provided, the two brake shoes being connected to each other with a connecting member (29).

8. Safety brake device according to one of the preceding claims, **characterised in that** supporting elements (71) are provided between the longer leg (72, 73) of at least one of the plates (43, 44) and the inclined surface (41, 42) of the housing (11).

9. Safety brake device according to one of the preceding claims, **characterised in that** the first, second and/or third brake shoe (11, 13, 14) are provided with cross-grooves (57, 58, 59).

10. Safety brake device according to one of the preceding claims, **characterised in that** the angle of the longer leg (72, 73) of the plates (42, 43) is about 5° - 8° with respect to the vertical.

11. Safety brake device according to one of the preceding claims, **characterised in that** the housing (11) is disposed symmetrically with respect to a horizontal central plane (B).

## Revendications

1. Parachute à freinage (1) en particulier pour cabines d'ascenseur comprenant une première mâchoire de frein (12), subissant l'impact d'au moins un paquet de ressort (16, 17) pour coopérer avec une glissière (18), et au moins une seconde et/ou troisième mâchoire de frein (13, 14) cunéiforme, logées coulissantes entre la glissière (18) et un carter (11) et comprenant au moins un corps à roulement (30, 31) logé dans une ouverture de la seconde ou de la troisième mâchoire de frein (13, 14), **caractérisé en ce qu'**il est prévu entre au moins une surface inclinée par rapport à la verticale (41, 42) du carter (11) et au moins la seconde et/ou la troisième mâchoire de frein cunéiforme (13, 14), au moins une plaque (43, 44) disposée coulissante et chargée par un organe de ressort (47, 48).

2. Parachute à freinage selon la revendication 1, **caractérisé en ce que** la plaque (43, 44) est réalisée coudée en forme de L.

3. Parachute à freinage selon la revendication 2, **caractérisé en ce que** le côté court (53, 54) de la plaque (43, 44) est muni d'un alésage pour le logement d'une vis (49, 50).

4. Parachute à freinage selon l'une des revendications précédentes, **caractérisé en ce que** l'organe ressort (47, 48) est réalisé comme une vis de pression (47, 48).

5. Parachute à freinage selon la revendication 3, **caractérisé en ce que** l'organe ressort (47, 48) est disposé concentrique par rapport à la vis (49, 50).

6. Parachute à freinage selon l'une des revendications précédentes, **caractérisé en ce que** le côté le plus long (72, 73) de la plaque (43, 44) présente, à son extrémité, une forme effilée en pointe.

7. Parachute à freinage selon l'une des revendications précédentes, **caractérisé en ce qu'**il est prévu une mâchoire de freinage inférieure (13) et supérieure (14) cunéiforme, les deux mâchoires de frein étant reliées entre elles par un organe de liaison (29).

8. Parachute à freinage selon l'une des revendications précédentes, **caractérisé en ce que** des éléments rondelles (71) sont prévus entre le côté le plus long (72, 73) d'au moins une des plaques (43, 44) et la surface inclinée (41, 42) du carter (11).

9. Parachute à freinage selon l'une des revendications précédentes, **caractérisé en ce que** les première, seconde, et/ou troisième mâchoires de freinage (11, 13, 14) sont munies de rainures transversales (57, 58, 59).

10. Parachute à freinage selon l'une des revendications précédentes, **caractérisé en ce que** l'angle des côtés les plus longs (72, 73) des plaques (42, 43) est compris entre 5° et 8° par rapport à la verticale.

11. Parachute à freinage selon l'une des revendications précédentes, **caractérisé en ce que** le carter (11) est disposé de manière symétrique à un plan horizontal (B).
